# EUROPÄISCHE PATENTSCHRIFT

(11) **EP 2 134 230 B1**
(45) Veröffentlichungstag und Bekanntmachung des Hinweises auf die Patenterteilung: **09.10.2013**
(21) Anmeldenummer: 08718364.6
(22) Anmeldetag: 31.03.2008
(51) Int. Cl.: A47L 15/23, B05B 3/04

(54) **DACHSPRÜHSYSTEM FÜR GESCHIRRSPÜLMASCHINEN**
TOP SPRAY DEVICE FOR DISHWASHERS
SYSTEME D'ASPERSION DE PLAFOND POUR DES LAVE-VAISSELLES

(30) Priorität: 11.04.2007 DE 102007017114
(43) Veröffentlichungstag der Anmeldung: 23.12.2009
(73) Patentinhaber: BSH Bosch und Siemens Hausgeräte GmbH, 81739 München (DE)
(72) Erfinder: HEISELE, Bernd, 89567 Sontheim (DE); OBLINGER, Anton, 86637 Wertingen (DE); REHM, Karlheinz, 89561 Dischingen Ortst. Trugenhofen (DE)
(86) Internationale Anmeldenummer: PCT/EP2008/053828
(87) Internationale Veröffentlichungsnummer: WO 2008/125474

(56) Entgegenhaltungen:
- EP-A- 1 232 720
- EP-A- 1 382 287
- US-A- 3 809 106
- US-A1- 2005 178 414

## Beschreibung

Die Erfindung betrifft eine Geschirrspülmaschine, insbesondere Haushalts-Geschirrspülmaschine nach dem Oberbegriff des Patentanspruches 1.

Aus der EP 1 382 287 A2 ist eine Geschirrspülmaschine bekannt, die eine Dachsprüheinrichtung aufweist, die über das Leitungssystem der Geschirrspülmaschine mit Spülflotte versorgt werden kann. Dabei ist die Dachsprüheinrichtung zentral in der Mitte des Daches des Spülbehälters angeordnet. Die Dachsprüheinrichtung weist einen drehbar gelagerten Sprühkopf auf, der mittels einer Klammer an einer Wasserführung angeklipst ist. Die Wasserleitung weist eine Öffnung auf, durch die der Sprühkopf mit Sprühflotte versorgt werden kann, die dann durch eine Mehrzahl von Sprühöffnungen des Sprühkopfes austritt und dabei den Sprühkopf in Rotation versetzt, so dass eine gleichmäßige Verteilung der Spülflotte auf zu reinigendem Spülgut gewährleistet ist. Jedoch besteht die Gefahr, dass sich Verschmutzungen im Bereich der drehbaren Lagerung des Sprühkopfes ansammeln, insbesondere im Bereich der in den Sprühkopf eingreifenden Stutzen, so dass ein zuverlässiger Betrieb des Dachspülsystems nicht gewährleistet ist.

Aus EP 1 232 720 A2 ist eine Sprüheinrichtung für eine Geschirrspülmaschine bekannt. Die Sprüheinrichtung weist zumindest eine ortsfeste Sprühdüse und zumindest eine der Sprühdüse zugeordnete, beweglich gelagerte Streuvorrichtung auf. Die Streuvorrichtung ist an einem Ende einer Leitung zum Einbringen von Spülflotte in Strömungsrichtung nach einem Düseneinsatz auf einem Schaftabschnitt drehbar gelagert.

Es ist daher Aufgabe der Erfindung, hier Abhilfe zu schaffen.

Die Aufgabe der Erfindung wird gelöst durch eine Geschirrspülmaschine gemäß Anspruch 1. Durch die Versorgung des Sprühkopfes über eine Freistrecke kann die Zuverlässigkeit der Dachsprüheinrichtung deutlich gesteigert werden, da es so möglich wird, auf eine Achsverbindung zwischen Sprühkopf und Hydraulik zu verzichten, in deren Bereich sich leicht Anschmutzungen ansammeln können. Ferner vereinfacht sich der Aufbau und die Montage, da keine wasserführende Achsverbindung zwischen drehbarem Sprühkopf und Hydraulik mehr erforderlich ist.

Erfindungsgemäß ist der Sprühkopf in einem Käfig als Halteelement drehbar gelagert, d.h. es gibt keine Achsverbindung zwischen Sprühkopf und zur Hydraulik gehörender Leitungen. Dies erlaubt es, die drehbare Lagerung des Sprühkopfes in einem Bereich anzuordnen, in dem nur mit einem geringen Schmutzeintrag durch Spülflotte zu rechnen ist, z.B. ein an der Unterseite des drehbaren Sprühkopfes, d.h. an der Seite, die der Decke des Spülraumes abgewandt und dem Boden des Spülraumes zugewandt ist.

Es ist vorzugsweise vorgesehen, dass der Käfig einen in einer Aufnahme des Sprühkopfes eingreifenden Achszapfen aufweist. Jedoch ist es auch möglich, dass der Sprühkopf einen Achszapfen aufweist, der in eine Aufnahme des Käfigs eingreift.

Vorzugsweise ist vorgesehen, dass der Sprühkopf eine zentrale Prallfläche aufweist. Die zentrale Prallfläche bildet das Ende der Freistrecke, die mit einer Austrittsöffnung an einem Endabschnitt einer zur Hydraulik gehörenden Leitung angeordnet ist. Der Sprühkopf weist eine turbinenradförmige Gestalt auf, bei der eine Mehrzahl von Leitelementen eine Mehrzahl von Kanälen bilden, durch die Spülflotte im Betrieb auf zu beaufschlagendes Spülgut bzw. Besteck gleichmäßig verteilt werden kann.

Dabei ist vorzugsweise vorgesehen, dass die zentrale Prallfläche zur Leitung von Spülflotte in die Kanäle ausgebildet ist, so dass gewährleistet ist, dass die Spülflotte im Wesentlichen verlustfrei von der Freistrecke über die zentrale Prallfläche in die Kanäle und schließlich zu dem zu beaufschlagenden Spülgut bzw. Besteck geleitet wird.

Hierzu kann die zentrale Prallfläche jede beliebige geeignete Form aufweisen. Vorzugsweise ist vorgesehen, dass die zentrale Prallfläche im Wesentlichen kegelförmig ausgebildet ist. Dies erlaubt eine besonders zweckmäßige Ausbildung des Sprühkopfes zu realisieren, bei dem die kegelförmig ausgebildete zentrale Prallfläche mit ihrer Kegelspitze in Richtung des Daches des Sprühbehälters angeordnet ist, wobei im Inneren der kegelförmig ausgebildeten Prallfläche eine Aufnahme für einen Achszapfen des Käfigs gebildet ist, d.h., dass die Aufnahme sich in Bodenrichtung des Spülbehälters öffnend angeordnet ist.

Es ist ferner vorzugsweise vorgesehen, dass der Sprühkopf im Wesentlichen rotationssymmetrisch ausgebildet ist, d.h., er hat im Wesentlichen eine turbinenradähnliche Gestalt mit einem im Wesentlichen konstanten Durchmesser bzw. Radius. Dies erlaubt eine kompakte Bauform und problemlose Aufnahme in einen ebenfalls im Wesentlichen rotationssymmetrisch ausgebildeten Käfig.

Des Weiteren ist vorzugsweise vorgesehen, dass der Käfig mittels einer Schnappverbindung an der Hydraulik befestigt ist. Hierzu weist der Käfig an zwei sich gegenüberliegenden Seiten zwei elastisch auslenkbare Schnappelemente auf, die im montierten Zustand in entsprechende Ausnehmungen des Endabschnitts einer zur Hydraulik gehörenden Leitung eingreifen, so dass eine problemlose Montage und ggf. die Montage möglich ist, bei Bedarf Reinigungsarbeiten durchführen zu können.

Ferner gehören zur Erfindung eine Dachsprüheinrichtung zum Einbau in eine Geschirrspülmaschine sowie ein Sprühkopf und ein Käfig zur Bildung einer derartigen Sprühvorrichtung.

Im Folgenden wird die Erfindung unter Bezugnahme auf eine Zeichnung erläutert. Es zeigen:
- Fig. 1:: eine schematische Darstellung einer erfindungsgemäßen Dachsprüheinrichtung an einer Leitung,
- Fig. 2: eine Explosionsdarstellung einer erfindungsgemäßen Dachsprüheinrichtung mit einem Leitungsabschnitt, und
- Fig. 3: eine Draufsicht auf eine schematische Darstellung eines erfindungsgemäßen Sprühkopfes.

Dargestellt ist eine zur Hydraulik 2 der Geschirrspülmaschine gehörende Leitung 20, die einstückig mehrere Kanäle aufweisend ausgebildet sein kann und dazu dient, durch eine Verbindung mit der Umwälzpumpe die Sprüharme zur Beaufschlagung von Spülgut mit Spülflotte zu versorgen.

An einem Endabschnitt 22 der Leitung 20 ist eine Dachsprüheinrichtung 4 angeordnet. Dabei ist die Leitung 20 derart dimensioniert, dass der Endabschnitt 22 mit der Dachsprühvorrichtung 4 mittig im Dachbereich des Spülraumes angeordnet ist und beispielsweise dazu dienen kann, einen als Besteckschublade ausgebildeten Spülgutkorb mit Spülflotte gleichmäßig zu beaufschlagen.

Die Dachsprüheinrichtung umfasst einen drehbaren Sprühkopf 6 und ein als Käfig 8 ausgebildetes Halteelement. Sowohl der Sprühkopf 6 als auch der Käfig 8 sind aus einem Kunststoffmaterial gefertigt, dass den Bedingungen im Inneren einer Geschirrspülmaschine entsprechend ausgewählt ist, d.h., dass insbesondere entsprechend temperatur- und chemikalienresistent ist.

Der drehbare Sprühkopf 6 weist eine turbinenradartige Gestalt auf und ist daher im Wesentlichen rotationssymmetrisch mit einem im Wesentlichen konstanten Durchschnitt bzw. Radius aufweisend ausgebildet ist. Die Oberseite 30 des Sprühkopfes 6 weist eine Vielzahl von Leitelementen 18 auf, welche Kanäle bilden, die radial nach außen verlaufen. Zentral in der Mitte des Sprühkopfes 6 ist eine Prallfläche 14 angeordnet, die sich von der Oberseite 30 kegelförmig erhebend ausgebildet ist, so dass auf die zentrale Prallfläche 14 auftreffende Spülflotte durch die kegelförmige Gestalt in Zusammenspiel mit den Leitelementen 18 durch die Kanäle 16 zum Rand des Sprühkopfes 6 geleitet wird. Ferner sind zwei Durchbrüche 34 vorgesehen, durch die Spülflotte nicht in radialer Richtung abgelenkt, sondern unmittelbar nach unten, d.h. in Richtung zum Boden des Spülraumes gelangen kann, so dass auch unmittelbar unterhalb des Sprühkopfes 6 angeordnete Bereiche mit Spülflotte versorgt werden.

Die Unterseite 32 des Sprühkopfes 6 weist eine Aufnahme auf, die sich in das Innere der kegelförmig ausgestalteten Prallfläche von unten erstreckt und zur Aufnahme eines zum Käfig 8 gehörenden Achszapfens 12 ausgebildet ist.

Der Käfig 8 weist eine im Wesentlichen ebenfalls rotationssymmetrische Gestalt mit konstantem Radius bzw. Durchmesser auf; der Käfig 8 umfasst eine Gitterstruktur 28, die in zentraler Position den Achszapfen 12 aufweist, der in die Aufnahme des Sprühkopfes 6 eingreift. Zur Befestigung des Käfigs (8) sind an einem Endabschnitt 22 der Leitung 20 an sich zwei gegenüberliegenden Stellen der Gitterstruktur 28 zwei Schnappelemente 26 angeordnet, die elastisch auslenkbar ausgebildet sind und es so ermöglichen, bei der Montage den Käfig 8 mit einem eingesetzten Sprühkopf 6 durch Auslenken und in Eingriff bringen in entsprechende Ausnehmungen 24 am Endabschnitt 22 einer Leitung 20 zu montieren.

Im Betrieb tritt an einer im Endabschnitt 22 der Leitung 20 angeordneten Öffnung (nicht dargestellt) Spülflotte aus, die nach Überwindung einer Freistrecke (nicht dargestellt) auf die kegelförmig ausgebildete zentrale Prallfläche 14 auftrifft, von der die Spülflotte in die durch die Leitelemente 18 gebildeten Kanäle 16 gelenkt wird, die aufgrund ihrer Gestalt bewirken, dass der Sprühkopf 6 sich in Rotation versetzt und so die Spülflotte aus den Kanälen 16 heraustritt und unterhalb der Dachsprühvorrichtung 4 angeordnetes Spülgut mit Spülflotte beaufschlagt. Ferner tritt Spülflotte direkt durch die Ausnehmungen 34 hindurch und gelangt so in Bereiche unmittelbar unterhalb des Sprühkopfes 6, so dass auch in diesem Bereich angeordnetes Spülgut bzw. Besteck mit Spülflotte beaufschlagt werden kann.

### Bezugszeichenliste

- 2: Hydraulik
- 4: Dachsprüheinrichtung
- 6: Sprühkopf
- 8: Käfig
- 10: Aufnahme
- 12: Achszapfen
- 14: Prallfläche
- 16: Kanal
- 18: Leitelement
- 20: Leitpunkt
- 22: Endabschnitt
- 24: Ausnehmung
- 26: Schnappelement
- 28: Gitterstruktur
- 30: Oberseite
- 32: Unterseite
- 34: Ausnehmung

## Patentansprüche

1. Geschirrspülmaschine, insbesondere Haushalts-Geschirrspülmaschine mit einer Hydraulik (2) und mit wenigstens einer oberhalb wenigstens eines Spülgutkorbes, insbesondere einer Besteckschublade angeordneten Dachsprüheinrichtung (4), die mittels der Hydraulik (2) mit Spülflotte versorgt werden kann, und die einen drehbaren Sprühkopf (6) aufweist, der mittels eines Halteelements (8) an der Hydraulik (2) befestigt ist, wobei der Sprühkopf (6) über eine Freistrecke mit Spülflotte versorgt werden kann, **dadurch gekennzeichnet, dass** das Halteelement als Käfig ausgebildet ist, und dass der Sprühkopf (6) drehbar am Käfig (8) gelagert ist.

2. Geschirrspülmaschine nach Anspruch 1, **dadurch gekennzeichnet, dass** der Käfig (8) ein in einer Aufnahme (10) des Sprühkopfes (6) eingreifenden Achszapfens (12) aufweist.

3. Geschirrspülmaschine nach einem der vorherigen Ansprüche, **dadurch gekennzeichnet, dass** der Sprühkopf (6) eine zentrale Prallfläche (14) aufweist.

4. Geschirrspülmaschine nach Anspruch 3, **dadurch gekennzeichnet, dass** der Sprühkopf (6) eine Vielzahl von Kanälen (16) bildenden Leitelementen (18) aufweist und dass die zentrale Prallfläche (14) zur Leitung von Spülflotte in die Kanäle (16) ausgebildet ist.

5. Geschirrspülmaschine nach Anspruch 3 oder 4, **dadurch gekennzeichnet, dass** die zentrale Prallfläche (14) im Wesentlichen kegelförmig ausgebildet ist.

6. Geschirrspülmaschine nach einem der vorherigen Ansprüche, **dadurch gekennzeichnet, dass** der Sprühkopf (6) im Wesentlichen rotationssymmetrisch ausgebildet ist.

7. Geschirrspülmaschine nach einem der vorherigen Ansprüche, **dadurch gekennzeichnet, dass** der Käfig (8) mittels einer Schnappverbindung an der Hydraulik (2) befestigt ist.

## Claims

1. Dishwasher, in particular a domestic dishwasher comprising a hydraulic system (2) and at least one top spray device (4) arranged above at least one basket for items to be washed, in particular a cutlery drawer, which can be supplied with washing solution by means of the hydraulic system (2), and which has a rotatable spray head (6) which is attached to the hydraulic system (2) by means of a retaining element (8), wherein the spray head (6) can be supplied with washing solution by way of a free path, **characterised in that** the retaining element is embodied as a cage, and that the spray head (6) is rotatably mounted on the cage (8).

2. Dishwasher according to claim 1, **characterised in that** the cage (8) has a shaft journal (12) engaging in a seat (10) in the spray head (6).

3. Dishwasher according to one of the preceding claims, **characterised in that** the spray head (6) has a central deflector surface (14).

4. Dishwasher according to claim 3, **characterised in that** the spray head (6) has a plurality of guide elements (18) forming channels (16), and that the central deflector surface (14) is implemented in order to direct washing solution into the channels (16).

5. Dishwasher according to claim 3 or 4, **characterised in that** the central deflector surface (14) is implemented to be essentially conical in shape.

6. Dishwasher according to one of the preceding claims, **characterised in that** the spray head (6) is implemented to be essentially rotationally symmetrical.

7. Dishwasher according to one of the preceding claims, **characterised in that** the cage (8) is attached to the hydraulic system (2) by means of a snap-action connection.

## Revendications

1. Lave-vaisselle, en particulier lave-vaisselle ménager avec un système hydraulique (2) et avec au moins un dispositif de pulvérisation de plafond (4) disposé au-dessus d'au moins un panier à vaisselle, en particulier d'un tiroir à couverts, lequel peut être alimenté en liquide de lavage au moyen du système hydraulique (2) et qui présente une tête de pulvérisation rotatif (6), lequel est fixé au système hydraulique (2) au moyen d'un élément de support (8), dans lequel la tête de pulvérisation (6) peut être alimentée en liquide de lavage via un tronçon libre, **caractérisé en ce que** l'élément de support est exécuté sous forme de cage, et **en ce que** la tête de pulvérisation (6) est montée de manière rotative sur la cage (8).

2. Lave-vaisselle selon la revendication 1, **caractérisé en ce que** la cage (8) présente un tourillon d'arbre (12) qui s'engrène dans un logement (10) de la tête de pulvérisation (6).

3. Lave-vaisselle selon l'une des revendications précédentes, **caractérisé en ce que** la tête de pulvérisation (6) présente une surface d'impact centrale (14).

4. Lave-vaisselle selon la revendication 3, **caractérisé en ce que** la tête de pulvérisation (6) présente une pluralité d'éléments conducteurs (18) constituant des canaux (16) et **en ce que** la surface d'impact centrale (14) est exécutée afin de diriger le liquide de lavage dans les canaux (16).

5. Lave-vaisselle selon la revendication 3 ou 4, **caractérisé en ce que** la surface d'impact centrale (14) est essentiellement exécutée sous forme de cône.

6. Lave-vaisselle selon l'une des revendications précédentes, **caractérisé en ce que** la tête de pulvérisation (6) est essentiellement exécutée avec un axe de symétrie.

7. Lave-vaisselle selon l'une des revendications précédentes, **caractérisé en ce que** la cage (8) est fixée au système hydraulique (2) au moyen d'une liaison par encliquetage.
